# EUROPÄISCHE PATENTANMELDUNG

(11) **EP 2 842 697 A1**
(43) Veröffentlichungstag der Anmeldung: **04.03.2015**
(21) Anmeldenummer: 13182607.5
(22) Anmeldetag: 02.09.2013
(51) Int. Cl.: B25F 5/00

(54) **Handwerkzeugmaschine**

(71) Anmelder: HILTI Aktiengesellschaft, 9494 Schaan (LI)
(72) Erfinder: Mössnang, Franz, 86391 Stadtbergen (DE); Hartmann, Markus, 87665 Mauerstetten (DE); Ludwig, Manfred, 86899 Landsberg (DE)
(74) Vertreter: Hilti Aktiengesellschaft Corporate Intellectual Property

(57) **Zusammenfassung**

Die erfindungsgemäße Handwerkzeugmaschine hat eine Werkzeugaufnahme 2 zum Aufnehmen eines Werkzeugs 3, einen Motor 4, wenigstens eine schaltbare Getriebestufe 10, und eine Schieber 18. Die Getriebestufe 10 hat ein in einer Schaltrichtung 31 bewegliches Getriebeelement 15 mit einer Verzahnung 16, welche in einer ersten Getriebestellung in Eingriff mit einer korrespondieren Verzahnung 17 und in einer zweiten Getriebestellung aus dem Eingriff mit der korrespondierenden Verzahnung 17 ist. Der Schieber 18 ist von einem Anwender zwischen wenigstens einer ersten Schaltstellung und einer zweiten Schaltstellung in der Schaltrichtung 31 verschiebbar, wobei die erste Schaltstellung der ersten Getriebestellung und die zweite Schaltstellung der zweiten Getriebestellung zugeordnet ist. Der Schieber 18 hat einen Finger 32. Eine Kopplungseinrichtung 41 hat einen in der Schaltrichtung 31 beweglichen Schlitten 21 und eine Verrastung 35 des Schlittens 21 mit einem Gehäuse 7. Der Schlitten 21 ist mit dem beweglichen Getriebeelement 15 verbunden und die Verrastung 35 ist in der ersten Getriebestellung und der zweiten Getriebestellung eingerastet und ist in Stellungen zwischen der ersten Getriebestellung der zweiten Getriebestellung nicht eingerastet. Ein Federelement 42 hat einen federnden ersten Abschnitt 25; 44 und einen federnden zweiten Abschnitt 26; 44, wobei beide Abschnitte 25, 26; 43, 44 jeweils ein an dem Schlitten 21 befestigtes Ende 27, 28; 45, 46 und ein gegenüber dem Schlitten 21 bewegliches Ende 29, 30; 47, 48 aufweisen. Der Finger 32 ist längs der Schaltachse 20 zwischen den Abschnitten 25, 26; 43, 44 angeordnet.

## Beschreibung

### GEBIET DER ERFINDUNG

Die vorliegende Erfindung betrifft eine Handwerkzeugmaschine, z.B. einen Elektroschrauber, einen Bohrhammer, welche mit einer manuell schaltbaren Getriebeeinheit versehen ist.

### OFFENBARUNG DER ERFINDUNG

Die erfindungsgemäße Handwerkzeugmaschine hat eine Werkzeugaufnahme zum Aufnehmen eines Werkzeugs, einen Motor, wenigstens eine schaltbare Getriebestufe, und eine Schieber. Die Getriebestufe koppelt den Motor antreibend an die Werkzeugaufnahme. Die Getriebestufe hat ein in einer Schaltrichtung bewegliches Getriebeelement mit einer Verzahnung, welche in einer ersten Getriebestellung in Eingriff mit einer korrespondieren Verzahnung und in einer zweiten Getriebestellung aus dem Eingriff mit der korrespondierenden Verzahnung ist. Der Schieber ist von einem Anwender zwischen wenigstens einer ersten Schaltstellung und einer zweiten Schaltstellung in der Schaltrichtung verschiebbar, wobei die erste Schaltstellung der ersten Getriebestellung und die zweite Schaltstellung der zweiten Getriebestellung zugeordnet sind. Der Schieber hat einen Finger. Eine Kopplungseinrichtung hat einen in der Schaltrichtung beweglichen Schlitten und eine Verrastung des Schlittens mit einem Gehäuse. Der Schlitten ist mit dem beweglichen Getriebeelement verbunden. Die Verrastung ist in der ersten Getriebestellung und der zweiten Getriebestellung eingerastet und die Verrastung ist in Stellungen zwischen der ersten Getriebestellung der zweiten Getriebestellung nicht eingerastet. Die erste und zweite Getriebestellung sind sozusagen unmittelbar benachbart. Der Schlitten wird zwar auf dem Weg zwischen den beiden Getriebestellung bewegt, soll auf diesem aber nicht zum Stehen kommen. Ein Federelement hat einen federnden ersten Abschnitt und einen federnden zweiten Abschnitt, wobei beide Abschnitte jeweils ein an dem Schlitten befestigtes Ende und ein gegenüber dem Schlitten bewegliches Ende aufweisen. Der Finger ist längs der Schaltachse zwischen den Abschnitten angeordnet.

Die Kopplungseinrichtung vermittelt die Betätigung des Schiebers an das Getriebeelement. Die Kopplungseinrichtung verhindert vorteilhafterweise, dass das Getriebeelement auf dem Weg zwischen zwei Getriebestellungen stehen bleiben kann, auch wenn der Anwender den Schieber in eine Stellung zwischen zwei Schaltstellungen schiebt. Zusätzlich verhindert die Kopplungseinrichtung eine Beschädigung des Getriebeelements, da der Anwender dieses bei einer Blockade nicht zwangsweise aus oder in Eingriff mit einer Verzahnung drängen kann.

### KURZE BESCHREIBUNG DER FIGUREN

Die nachfolgende Beschreibung erläutert die Erfindung anhand von exemplarischen Ausführungsformen und Figuren. In den Figuren zeigen:
Fig. 1, 2 einen Elektroschrauber
Fig. 3 eine Schalteinrichtung während eines Wechsels einer Getriebestellung
Fig. 4 ein Kopplungsteil der Schalteinrichtung nach erfolgten Wechsel
Fig. 5 eine Schalteinrichtung während eines Wechsels einer Getriebestellung
Fig. 6 ein Kopplungsteil der Schalteinrichtung nach erfolgten Wechsel

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 und 2 zeigen als Beispiel einer Handwerkzeugmaschine schematisch einen Elektroschrauber **1.** Der Elektroschrauber hat eine Werkzeugaufnahme **2,** in welche ein Werkzeug **3,** z.B. ein Schrauberbit, ein Bohrer **3,** einsetzbar ist. Ein Elektromotor **4** treibt die Werkzeugaufnahme **2** um ihre Arbeitsachse **5** an. Die elektrische Versorgung des Elektromotors **4** kann durch eine Batterie **6** erfolgen, welche an einem Gehäuse **7** des Elektroschraubers **1** lösbar befestigt ist. Der Anwender kann die Handwerkzeugmaschine mit einem Systemtaster **8** in Betrieb nehmen und während des Betriebs mit einem Handgriff **9** führen.

Der Elektroschrauber **1** ist mit einer schaltbaren Getriebestufe **10** versehen. Die beispielhafte Getriebestufe **10** ermöglicht dem Anwender zwischen zwei unterschiedlichen Untersetzungen zu wählen. Die beispielhafte Getriebestufe **10** hat ein antriebsseitiges Sonnenrad **11,** welches mit der Abtriebswelle **12** des Motors **4** gekoppelt ist. Auf einem Planetenträger **13** angeordnete Planeten **14** kämmen mit dem Sonnenrad **11.** Ein Hohlrad **15** ist ebenfalls in Eingriff mit den Planeten **14.** Das Hohlrad **15** ist längs der Arbeitsachse **5** zwischen zwei vorgesehenen Getriebestellungen verschiebbar. Das Hohlrad **15** ist in einer ersten der Getriebestellungen beispielhaft drehstarr mit dem Gehäuse **7** gekoppelt (Fig. 1) und in einer zweiten der Getriebestellungen frei drehend gegen über dem Gehäuse (Fig. 2). Beispielsweise hat das Gehäuse **7** eine radiale Verzahnung **16,** welche in eine entsprechende Verzahnung **17** des Hohlrades **15** eingreift. In der zweiten Getriebestellung ist das Hohlrad **15** gegenüber dem Gehäuse **7,** um die Arbeitsachse **5** drehbar. Die Verzahnung **16, 17** ist gelöst.

Ein Schieber **18** ist außen an dem Gehäuse **7** vorgesehen. Der Schieber **18** ist über eine Kopplungseinrichtung **19** mit dem Hohlrad **15** verbunden. Der Anwender kann den Schieber **18** längs einer Schaltachse **20** zwischen einer ersten Schaltstellung und einer zweiten Schaltstellung verschieben, welche jeweils einer der Getriebestellungen des Hohlrades **15** zugeordnet sind. Die Kopplungseinrichtung **19** stellt sicher, dass das Hohlrad **15** nur die vorgesehenen Getriebestellungen einnimmt und nicht auf dem Weg zwischen den Getriebestellungen verharren kann. Zudem ermöglicht die Kopplungseinrichtung **19** die Schaltstellung des Schiebers **18** und die Getriebestellung des Hohlrades **15** zeitweise zu entkoppeln. Beispielsweise kann der Schieber **18** bereits betätigen werden, wenn die momentane Winkelstellung des Hohlrades **15** ein Aufschieben ihrer Verzahnung **16** auf die Verzahnung **17** des Gehäuses **7** hemmt.

Der Schieber **18** und die Kopplungseinrichtung **19** sind in Fig. 3 als isometrischer Schnitt dargestellt, bei welchem der Schieber **18** in gewechselter Schaltstellung und das Hohlrad **15** mit der Getriebestellung noch nicht gefolgt ist. Fig. 4 zeigt die Kopplungseinrichtung **19** bei übereinstimmender Schaltstellung und Getriebestellung.

Die Kopplungseinrichtung **19** hat einen Schlitten **21,** der parallel zu dem Schieber **18** beweglich ist. Der Schlitten **21** ist mit dem zu bewegenden Getriebeelement, hier dem Hohlrad **15,** vorzugsweise starr verbunden. Die Ausrichtung des Schiebers **18** und des Schlittens **21** orientiert sich daher vorzugsweise an der Schaltachse **20** des Getriebeelements.

Der Schlitten **21** ist mit zwei Zapfen **22, 23** versehen. Der erste Zapfen **22** ist zu dem zweiten Zapfen **23** quer zu der Schaltachse **20** versetzt. Auf dem ersten Zapfen **22** ist eine Schraubenfeder **24** mit zwei vorstehenden Schenkeln **25, 26** aufgesteckt. Die Schenkel **25, 26** haben somit jeweils ein an dem ersten Zapfen **22** befestigtes Ende **27, 28** und ein loses Ende **29, 30.** Die Schenkel **25, 26** sind mit einem ihrer Enden **27, 28** an dem ersten Zapfen **22** dauerhaft angelegt. Die beiden Schenkel **25, 26** erstrecken sich von dem ersten Zapfen **22** bis zu dem zweiten Zapfen **23.** Die losen Enden **29, 30** der Schenkel **25, 26** liegen derart an dem zweiten Zapfen **23** an, dass der Zapfen **23** längs der Schaltachse **20** zwischen den beiden Schenkeln **25, 26** angeordnet ist. Der eine Schenkel **25** liegt an einer Seite des Zapfens **23** an, welche in eine Schaltrichtung **31** weist, und der andere Schenkel **26** liegt an einer Seite des Zapfens **23,** welche entgegen die Schaltrichtung **31** weist. Die Schenkel **25, 26** können vorgespannt an den zweiten Zapfen **22** angepresst sein.

Der Schieber **18** hat einen Finger **32,** der zwischen die beiden Schenkel **25, 26** eingreift. Der Finger **32** liegt somit in der Schaltrichtung **31** vor dem einen Schenkel **25** und nach dem anderen Schenkel **26.** Die Schenkel **25, 26** berühren gegenüberliegende Seiten **33, 34** des Fingers **32.** Der Finger **32** und die beiden Zapfen **22, 23** liegen bei übereinstimmender Getriebestellung des Schiebers **18** mit der Schaltstellung des Hohlrades **15** auf einer Linie. Bei der dargestellten Ausführung ist der Finger **32** zwischen dem ersten Zapfen **22** und dem zweiten Zapfen **23** angeordnet. Wird der Schieber **18** aus einer Schaltstellung in eine Schaltrichtung **31** ausgelenkt, ergibt sich ein zu der Schaltachse **20** paralleler Versatz des Fingers **32** zu dem zweiten Zapfen **22.** Der Finger **32** lenkt einen der beiden Schenkel **25** in Schaltrichtung **31** aus, während der andere Schenkel **26** gehemmt durch den zweiten Zapfen **23** dem Auslenken des einen Schenkels **25** nicht folgt. Die beiden Schenkel **25, 26** werden folglich gegen ihre Federkraft auseinandergedrückt. Auf den Schlitten **21** wirkt eine von der Schraubenfeder **24** ausgeübte Schaltkraft in die Schaltrichtung **31.** Der Schlitten **21** folgt der Bewegung des Schiebers **18,** wodurch die Zapfen **22, 23** wieder in Linie mit dem Finger **32** gelangen und die Federkraft minimiert ist.

Der Aufbau mit der Schraubenfeder **24** ist einfach realisierbar, unter anderem weil die Schraubenfeder **24** als gängiges Standardprodukt erhältlich ist und die Montage der Schraubenfeder **24** einfach zu bewerkstelligen ist. Der zweite Zapfen **23** ist vorteilhaft, weil er ein Schwenken der gesamten Schraubenfeder **24** um den ersten Zapfen **22** unterbindet. Die Schraubenfeder **24** kann dabei drehbar auf dem ersten Zapfen **22** sitzen. Alternativ ist die Schraubenfeder **24** gegen ein Schwenken oder Drehen um den ersten Zapfen **22** gesichert und der zweite Zapfen **23** kann weggelassen werden.

Der Schlitten **21** hat eine Verrastung **35** mit dem Gehäuse **7.** Die Verrastung **35** greift jeweils ein, wenn der Schlitten **21** bzw. das Getriebeelement die vorgesehene Getriebestellung erreicht hat. Die Verrastung **35** erfordert, dass eine auf den Schlitten **21** wirkende Schubkraft längs der Schaltachse **20** einen Schwellwert überschreiten muss, damit der Schlitten **21** aus einer Getriebestellung bewegt wird. Die beispielhafte Verrastung **35** beinhaltet mehrere, gemäß der Anzahl der Getriebestellungen, Vertiefungen **36** die entlang der Schaltachse **20** aufeinanderfolgend in dem Gehäuse **7** ausgeformt sind. Der Abstand der Vertiefungen **36** entspricht dem Abstand der Getriebestellungen. Der Schlitten **21** hat eine quer zu der Schaltachse **20** vorstehende Nase **37,** welche in jeweils eine der Vertiefungen **36** eingreift. Die Vertiefungen **36** und die Nase **37** haben vorzugsweise zu der Schaltachse **20** geneigt verlaufende Flanken. Aufgrund der Flanken wird die Nase **37** aus der Vertiefung **36** bei einer ausreichenden Schubkraft längs der Schaltachse **20** herausgedrückt. Die Nase **37** kann auf einer Feder **38** angeordnet sein, gegen deren Federkraft die Nase **37** aus der Vertiefung **36** heraus auslenkbar ist. Die Feder **38** kann beispielsweise durch einen in Auslenkungsrichtung an die Nase **37** angrenzenden Schlitz **39** in dem Schlitten **21** realisiert sein.

Die von der Schraubenfeder **24** ausgeübte Schaltkraft muss den von der Verrastung **35** vorgegebenen Schwellwert überwinden, bevor der Schlitten **21** der Bewegung des Schiebers **18** folgen kann. Der Schwellwert ist vorzugsweise so gewählt, dass der Schlitten **21** sich erst bewegt, wenn die Schaltkraft den Schlitten **21** bis zu der nächsten verrastenden Stellung, d.h. Getriebestellung treibt. Der Schwellwert liegt zwischen 50 % und 100 % einer Schaltkraft, z.B. zwischen 75 % und 90 %, welche die Schraubenfeder 24 bei einem Versatz zwischen Schieber **18** und Schlitten **21** gleich dem Abstand **40** zwischen zwei Getriebestellungen, z.B. Vertiefungen **36,** ergibt. Die Abstände zwischen den Schaltstellungen des Schiebers **18** sind vorzugsweise gleich zu den Abständen **40** zwischen den Getriebestellungen. Der Anwender kann den Schieber **18** vorzugsweise etwas, z.B. 10 % bis 40 % des Abstandes **40,** über eine Schaltstellung hinausverschieben, um einen Schaltvorgang auszulösen. Der Schlitten **21** springt in die nächste Getriebestellung und verrastet in dieser. Sobald der Anwender den Schieber **18** loslässt, sorgt die verbleibende Schaltkraft für ein Rückholen des Schiebers **18.** Der Schwellwert kann durch die Federkraft der Feder **38** und die Form der Flanken der Nase **37** bzw. der Vertiefungen **36** eingestellt werden.

Der Schieber **18** und eine andere Kopplungseinrichtung **41** sind in Fig. 5 als isometrischer Schnitt dargestellt, bei welchem der Schieber **18** in gewechselter Schaltstellung und das Hohlrad **15** mit der Getriebestellung noch nicht gefolgt ist. Fig. 4 zeigt die Kopplungseinrichtung **41** bei übereinstimmender Schaltstellung und Getriebestellung.

Der Schieber **18** und die Verrastung **35** des Schlittens **21** mit dem Gehäuse **7** sind gleich der in Zusammenhang mit Fig. 3 und Fig. 4 beschriebenen Ausführung, weshalb auf diese verwiesen ist.

Der Schlitten **21** hat ein Federelement **42** mit zwei federnden, längs der Schaltachse **20** gefalteten Abschnitten **43, 44.** Die beiden gefalteten Abschnitten **43, 44** sind aufeinanderfolgend parallel zu der Schaltachse **20** angeordnet. Jeder der Abschnitte **43, 44** hat ein Ende **45, 46,** welches an dem Schlitten **21** befestigt ist. Das jeweils andere Ende **47, 48** der gefalteten Abschnitte **43, 44** ist lose gegenüber dem Schlitten **21.** Die beiden losen Ende **47, 48** liegen längs der Schaltachse **20** zwischen den beiden befestigten Enden **45, 46,** vorzugsweise in der Mitte. Die beiden losen Enden **47, 48** sind miteinander verbunden. Ein Läufer **49** kann an den beiden losen Enden **47, 48** diese verbindend aufgehängt sein. Der Läufer **49** ist gegenüber dem Schlitten **21** längs der Schaltachse **20** beweglich. Der Schlitten **21** und das Federelement **42** sind vorzugsweise einteilig ausgebildet. Der Schlitten **21** und das Federelement **42** sind folglich zusammenhängend aus dem gleichen Material und ohne Verbindungsnähte.

Der Schieber **18** ist mit der Mitte des Federelements **42,** z.B. dem Läufer **49** verbunden. Der Schieber **18** kann einen Reiter **50** aufweisen, der formschlüssig den Läufer **49** umgreift. Der Läufer **49** und der Reiter **50** bilden ein zweiteiliges Gegenstück zu dem Finger **32** der vorhergehenden Ausführungsform. Der Schlitten **21** kann vormontiert werden, der Schieber **18** wird mit dem Reiter **50** auf dem Läufer **49** platziert. Beim Verschieben des Schiebers **18** in Schaltrichtung **31** wird das Federelement **42** in sich verspannt, der in Schaltrichtung **31** vordere Abschnitt **44** 43 wird gedehnt, der in Schaltrichtung **31** hintere Abschnitt **43** wird gestaucht. Die resultierende Federkraft dient als Schaltkraft für den Schlitten **21.**

Der Schlitten **21** kann Anschläge **51** aufweisen, welche einen relativen Versatz des Läufers **49** gegenüber seiner Ruhestellung an dem Schlitten **21** begrenzen. Der Schlitten **21** kommt vorzugsweise mit an einem der Anschläge **51** zum Anliegen, wenn der Versatz größer als 150 % des Abstandes **40** der Getriebestellungen ist. Der Versatz ergibt sich durch ein Verschieben des Schiebers **18** um mehr als 150 % aus einer der Schaltstellungen in deren zugehöriger Getriebestellung der Schlitten **21** verharrt. Beispielsweise kann die Verzahnung **17** blockiert sein. Um eine Beschädigung der gefalteten Abschnitte **43, 44** zu vermeiden, werden diese durch den Anschlag **51** von dem Läufer **49** entkoppelt.

## Patentansprüche

1. Handwerkzeugmaschine mit
einer Werkzeugaufnahme (2) zum Aufnehmen eines Werkzeugs (3),
einem Motor (4),
wenigstens eine schaltbare Getriebestufe (10), welche den Motor (4) die der Werkzeugaufnahme (2) antreibend koppelt, wobei die Getriebestufe (10) ein in einer Schaltrichtung (31) bewegliches Getriebeelement (15) mit einer Verzahnung (16) aufweist, welche in einer ersten Getriebestellung in Eingriff mit einer korrespondieren Verzahnung (17) und in einer zweiten Getriebestellung aus dem Eingriff mit der korrespondierenden Verzahnung (17) ist,
einem an dem Griff (18) befestigter Finger (32; 49, 50), der von einem Anwender zwischen wenigstens einer ersten Schaltstellung und einer zweiten Schaltstellung in der Schaltrichtung (31) verschiebbar ist, wobei die erste Schaltstellung der ersten Getriebestellung und die zweite Schaltstellung der zweiten Getriebestellung zugeordnet ist,
einer Kopplungseinrichtung (41), die einen in der Schaltrichtung (31) beweglichen Schlitten (21) und eine Verrastung (35) des Schlittens (21) mit einem Gehäuse (7) aufweist, wobei der Schlitten (21) mit dem beweglichen Getriebeelement (15) verbunden ist und die Verrastung (35) in der ersten Getriebestellung und der zweiten Getriebestellung eingerastet und in Stellungen zwischen der ersten Getriebestellung der zweiten Getriebestellung nicht eingerastet ist,
einem Federelement (42), welches einen federnden ersten Abschnitt (25; 43) und einen federnden zweiten Abschnitt (26; 44) beinhaltet, wobei beide Abschnitte (25, 26; 43, 44) jeweils ein an dem Schlitten (21) befestigtes Ende (27, 28; 45, 46) und ein gegenüber dem Schlitten (21) bewegliches Ende (29, 30; 47, 48) aufweisen, und wobei der Finger (32; 49, 50) längs der Schaltachse (20) zwischen den Abschnitten (25, 26; 43, 44) angeordnet ist.

2. Handwerkzeugmaschine nach Anspruch 1, **dadurch gekennzeichnet, dass** die Verrastung (35) eine Bewegung des Schlittens (21) hemmt, bis der Finger (32) um wenigstens 50 % des Abstandes (40) zwischen den Getriebestellungen aus einer Schaltstellung ausgelenkt ist.

3. Handwerkzeugmaschine nach einem der vorhergehenden Ansprüche, **dadurch gekennzeichnet, dass** der Finger (32) kraftschlüssig oder materialschlüssig mit den beweglichen Enden (29, 30; 47, 48) der federnden Abschnitte (25, 26; 43, 44) verbunden ist.

4. Handwerkzeugmaschine nach einem der vorhergehenden Ansprüche, **dadurch gekennzeichnet, dass** die entgegengesetzt wirkenden federnden Abschnitte (25, 26; 43, 44) eine gleich stark gespannt sind, wenn der Finger (32) in einer der Schaltstellungen und der Schlitten (21) in der der einen Schaltstellung zugehörigen Getriebestellung ist.

5. Handwerkzeugmaschine nach einem der vorhergehenden Ansprüche, **dadurch gekennzeichnet, dass** die Verrastung (35) eine federnd aufgehängte Nase (37) an dem Schlitten (21) und mehrere längs der Schaltrichtung (31) um einen Abstand (40) versetzte Vertiefungen (36) in dem Gehäuse (7) aufweist.

6. Handwerkzeugmaschine nach Anspruch 5, **dadurch gekennzeichnet, dass** der Schlitten (21) ein federndes Festgelenk aufweist, welches durch einen Schlitz (39) in dem Schlitten (21) gebildet ist, und die Nase (37) auf dem Festgelenk angeordnet ist.

7. Handwerkzeugmaschine nach einem der vorhergehenden Ansprüche, **dadurch gekennzeichnet, dass** das Federelement (42) eine Schraubenfeder (24) und die federnden Abschnitte (25, 26) zwei vorstehende Schenkel (25, 26) der Schraubenfeder (24) sind und die Schraubenfeder (24) auf dem Schlitten (21) montiert ist.

8. Handwerkzeugmaschine nach einem der Ansprüche 1 bis 6, **dadurch gekennzeichnet, dass** das Federelement (42) aus Kunststoff geformte, gefaltete Abschnitte (43, 44) aufweist.

9. Handwerkzeugmaschine nach Anspruch 8, **dadurch gekennzeichnet, dass** der Schlitten (21) und das Federelement (42) aus einem nahtlos zusammenhängenden Kunststoffkörper gebildet sind.
